# EUROPÄISCHE PATENTSCHRIFT

(11) **EP 1 219 559 B1**
(45) Veröffentlichungstag und Bekanntmachung des Hinweises auf die Patenterteilung: **02.03.2005**
(21) Anmeldenummer: 00125862.3
(22) Anmeldetag: 25.11.2000
(51) Int. Cl.: B65H 54/28

(54) **Fadenverlegung für eine Vorrichtung zum Aufwickeln eines Fadens auf eine Spule**
Yarn distributor for a device for winding yarn on a bobbin
Distributeur de fil pour un dispositif d'enroulement de fil autour d'une bobine

(43) Veröffentlichungstag der Anmeldung: 03.07.2002
(73) Patentinhaber: Schärer Schweiter Mettler AG, 8812 Horgen (CH)
(72) Erfinder: Schaad, Marc, 5600 Lenzburg (CH); Kornmann, Ewald, 8810 Horgen (CH)
(74) Vertreter: Dittrich, Horst, Dr.

(56) Entgegenhaltungen:
- EP-A- 0 829 443
- GB-A- 623 215

## Beschreibung

Die vorliegende Erfindung betrifft eine Fadenverlegung für eine Vorrichtung zum Aufwickeln eines Fadens auf eine Spule, mit einem auf einem Fadenführergleiter befestigten Fadenführer, und mit einem am Fadenführergleiter angreifenden, flexiblen, motorisch antreibbaren Changierelement, welches über Rollen geführt ist und eine Changierbewegung in Längsrichtung der Spule ausführt. Der Fadenführergleiter und die das Changierelement führenden Rollen sind in verschiedenen, voneinander beabstandeten Ebenen angeordnet, wobei der Abstand zwischen den Ebenen so gewählt ist, dass die Rollen ausserhalb der Bewegungsbahn des Fadenführergleiters liegen.

In der EP-A-0 453 622 und in der EP-A-0 829 444 sind Fadenverlegungen dieser Art beschrieben, bei denen das Changierelement durch ein Drahtseil, eine Saite oder einen Riemen gebildet ist. Das Changierelement ist über zwei Umlenkrollen und ein motorisch angetriebenes Treibrad geführt, welche ein gleichschenkeliges Dreieck aufspannen. Die Abmessungen dieser Fadenverlegung sind in der Länge durch die gewünschte maximale Spulenlänge und durch den Durchmesser der Umlenkrollen bestimmt.

Diese bekannten Fadenverlegungen haben sich in der Praxis so gut bewährt, dass der Wunsch besteht, Spulstellen bestehender Maschinen, beispielsweise von OE-Spinnmaschinen, mit solchen Fadenverlegungen aus- oder nachträglich auf diese umzurüsten, was jedoch oftmals daran scheitert oder zumindest dadurch erschwert wird, dass die Länge der Fadenverlegung für die vorgesehene Maschine zu gross ist. Denn die für jede Spulstelle zur Verfügung stehende Spindelbaulänge ist aus Kostengründen so schmal wie möglich gehalten damit für eine vorgegebene Maschinenlänge eine maximale Anzahl von Spulstellen realisiert werden kann. Das gilt insbesondere für OE-Spinnmaschinen, welche oft so genannte Längsteilmaschinen sind, bei denen die Länge auch aus konstruktiven Gründen maximal ausgenützt werden muss.

Durch die Erfindung soll nun eine Fadenverlegung der eingangs genannten Art angegeben werden, welche sich durch eine minimale Baulänge auszeichnet und dadurch nachträglich einfach in bestehende Maschinen eingepasst werden kann.

Diese Aufgabe wird erfindungsgemäss dadurch gelöst, dass dass der Fadenführergleiter auf einer Halteplatte hin und her verschiebbar gelagert ist, und die genannten Rollen ebenfalls auf der Halteplatte gelagert sind, und dass die Halteplatte zwei parallele Führungen aufweist, von denen die eine für die Führung des Fadenführergleiters und die andere für die Aufnahme von in Hubrichtung verschieb- und fixierbaren Lagermitteln für die Rollen vorgesehen ist.

Durch die erfindungsgemässe Anordnung des Fadenführergleiters und der Rollen in voneinander beabstandeten Ebenen vergrössert sich der maximale Hub des Fadenführers um etwa zweimal den Radius der Rollen. Das ergibt je nach Rollendurchmesser bei gleichem Hub eine Reduktion der Baulänge der Verlegung um beispielsweise etwa 40 mm. Es resultiert eine miniaturisierte Bauweise und damit die Möglichkeit des nachträglichen Einbaus in Spulstellen bestehender Maschinen

In der GB-A-623 215 ist eine Fadenverlegung beschrieben, die im wesentlichen aus einem auf einem Fadenführergleiter befestigten Fadenführer und aus einer am Fadenführergleiter angreifenden, motorisch antreibbaren und über Rollen geführten Antriebskette besteht. Der Fadenführergleiter und die Rollen sind in verschiedenen, voneinander beabstandeten Ebenen angeordnet. Die Antriebskette läuft immer in einer Richtung und die Changierbewegung des Fadenführers wird dadurch erreicht, dass der Fadenführergleiter mittels eines relativ komplizierten Mechanismus entweder mit dem oberen oder dem unteren Trum der Antriebskette gekuppelt wird. Dieser Mechanismus bedingt einen relativ grossen Durchmesser der Rollen, so dass diese Fadenverlegung eine relativ grosse Baulänge aufweist. Ausserdem lässt diese bekannte Fadenverlegung keine hohen Changiergeschwindigkeiten zu.

Eine erste bevorzugte Ausführungsform der erfindungsgemässen Fadenverlegung ist dadurch gekennzeichnet, dass der Fadenführer auf dem Fadenführergleiter über einen in die Ebene der Rollen ragenden Trägerarm befestigt ist, und dass das Changierelement an diesem Trägerarm angreift.

Eine zweite bevorzugte Ausführungsform der erfindungsgemässen Fadenverlegung ist dadurch gekennzeichnet, dass die beiden Trume des Changierelements zwischen den Rollen und dem Trägerarm längs einer gemeinsamen Geraden verlaufen.

Eine dritte bevorzugte Ausführungsform der erfindungsgemässen Fadenverlegung ist dadurch gekennzeichnet, dass der gegenseitige Abstand der Rollen und damit der Hub des Fadenführergleiters verstellbar ist.

Eine weitere bevorzugte Ausführungsform der erfindungsgemässen Fadenverlegung ist dadurch gekennzeichnet, dass der Fadenführergleiter, die Rollen und das Changierelement mit der Halteplatte zu einer Baueinheit montierbar sind. Vorzugsweise ist die vormontierte Fadenverlegung so an der vorgesehenen Textilmaschine befestigbar, dass der Fadenführergleiter, die Rollen und das Changierelement nach vorne durch die Halteplatte abgedeckt und nach hinten gegen die Maschine hin zugänglich sind.

Nachfolgend wird die Erfindung anhand von einem in den Zeichnungen dargestellten Ausführungsbeispiel näher erläutert; es zeigt:
- Fig. 1: eine schematische Darstellung einer Spulstelle einer Spulmaschine mit einer aus der EP-A-0 829 444 bekannten Fadenverlegung.
- Fig. 2: eine schematische Darstellung einer Ausführungsform der Fadenverlegung,
- Fig. 3: ein Detail der Fadenverlegungen von Fig. 2 in einem vergrösserten Massstab; und
- Fig. 4: eine schematische Ansicht zur Funktionserläuterung in Richtung des Pfeils IV von Fig. 3.

Fig. 1 zeigt eine Spulstelle mit einer aus der EP-A-0 829 444 bekannten Fadenverlegung 1. Darstellungsgemäss besteht die Spulstelle im wesentlichen aus einer Spindel 2 zur Aufnahme und Halterung einer Spulenhülse 3, auf die eine Spule 4, beispielsweise eine Kreuzspule, aufgewickelt wird, und aus der Fadenverlegung 1. Die letztere dient zur Verlegung eines Fadens, der durch ein nicht dargestelltes Lieferwerk von einer Vorratsspule abgezogen wird. Die Spule 2 ist entweder direkt angetrieben oder liegt längs einer Mantellinie auf einer frei drehbaren Walze auf, die auf einem geeigneten Trägerteil der betreffenden Textilmaschine (nicht dargestellt) montiert ist. Die Fadenverlegung 1, die zur Herstellung der gewünschten Wicklung dient, enthält als wesentlichstes Element einen Fadenführer 5, der entlang der Achse A der Spule 4 eine oszillierende Changierbewegung ausführt.

Der Fadenführer 5 ist auf einem in einer schienen- oder nutenartigen Führung 6 hin und her bewegbaren Fadenführergleiter 7 befestigt, an welchem ein Changierelement 8 angreift. Dieses ist als flexibles und in Changierrichtung steifes Organ zur Übertragung von Zugkräften ausgebildet und beispielsweise durch eine Saite, einen Draht, ein Metallseil, einen Flach-, Zahn- oder Keilriemen, ein Metallband, eine Kette oder dgl. gebildet. Die Fadenverlegung 1 ist auf einer Halteplatte 9 befestigt, welche ihrerseits auf der Maschine montiert ist. Das Changierelement 8 läuft über zwei auf der Halteplatte 9 starr gelagerte Umlenkrollen 10 und 11 zu einem von einem Servomotor 12, vorzugsweise einem Schrittmotor, antreibbaren Treibrad 13. Das Changierelement 8 ist mit beiden Enden am Treibrad 13 befestigt und umschlingt dieses mit mehreren Windungen.

Bei Antrieb des Treibrades 13 wird je nach dessen Rotationsrichtung der Fadenführer 5 in Richtung auf die eine oder die andere Umlenkrolle 10 bzw. 11 bewegt. Der Abstand zwischen den Umlenkrollen 10 und 11 gibt den maximal möglichen Hub des Fadenführers 5 bei seiner Changierbewegung an. Das Treibrad 13 ist so an die Drehmomentcharakteristik des Motors 12 und an die aus Fadenführer 5, Fadenführergleiter 7, Faden und Changierelement 8 gebildete Last angepasst, dass ein idealer Wirkungsgrad resultiert. Dem Motor 12 ist ein Sensor (nicht dargestellt) zur Detektion der Drehposition des Treibrades 13 und damit der Changierposition des Fadenführers 5 zugeordnet. Bezüglich dieses Sensors und seines Zusammenwirkens mit der Regelung des Motors 12 wird auf die EP-A-0 829 444 verwiesen.

Der den Motor 12 und das Antriebsrad 13 tragende zentrale Bereich der Halteplatte 9 ist als federnde Spannplatte 14 ausgebildet, welche über Biegeträger mit dem Randbereich der Halteplatte 9 verbunden ist (siehe dazu EP-A-0 829 444). Die federnde Wirkung der Spannplatte 14 wird dazu verwendet, dynamische Veränderungen des vorzugsweise durch ein Stahlseil gebildeten Changierelements 8 im Bereich der Bewegungsumkehrpunkte zu kompensieren. Wenn der Fadenführer 5 an einen Umkehrpunkt gelangt, dann verhalten sich die beiden an den Fadenführer anschliessenden Trume des Changierelements 8 verschieden, indem in der Abbremsphase das in Bewegungsrichtung vordere Trum gelockert und das in Bewegungsrichtung hintere Trum gedehnt und in der Beschleunigungsphase das in Bewegungsrichtung vordere Trum des Changierelements gedehnt und das hintere gelockert wird.

Dieses dynamische Verhalten des Changierelements 8 beschränkt die Positioniergenauigkeit des Fadenführers 5 bei einer gegebenen Beschleunigung oder Verzögerung und damit die Changiergeschwindigkeit des Fadenführers 5 bei einer vorgegebenen Positioniergenauigkeit. Da die Anforderungen an die Positioniergenauigkeit des Fadenführers schon bei Kreuzspulen sehr hoch sind und für Wicklungen nach beliebigen Wickelgesetzen noch steigen, würde das erwähnte dynamische Verhalten des Changierelements 8 die Changiergeschwindigkeit und damit die Spulgeschwindigkeit merklich begrenzen.

Durch die beschriebene Lagerung des Motors 12 und des Treibrades 13 an der relativ zu den Umlenkrollen 10 und 11 federnden Spannplatte 14, wirkt das Treibrad 13 auf das Changierelement 8 wie ein Vorspannorgan, das seitlich gegen das Changierelement drückt und Schwankungen von dessen Spannungen ausgleicht. Da jedes Trum des Changierelements 8 vom Fadenführer 5 zum Treibrad 13 geführt ist, wirkt dieses federnde Vorspannorgan gleichzeitig auf beide Trume des Changierelements 8 und verhindert dadurch in der Beschleunigungs- und in der Verzögerungsphase sowohl ein Lockern des einen als auch eine Überdehnung des anderen Trums des Changierelements.

In Fig. 1 ist mit dem Bezugszeichen H₁ der Normalabstand zwischen den Achsen der Umlenkrollen 10, 11 und der Achse des Treibrades 13 und mit H₂ der Abstand zwischen den Achsen der Umlemkrollen 10, 11 und der unteren Kante der Halteplatte 9 bezeichnet. Der letztere Abstand wird als Bauhöhe oder Baubreite der Fadenverlegung 1 bezeichnet, die im wesentlichen durch die Höhe auf der Grundlinie des durch das Changierelement 8 aufgespannten gleichschenkeligen Dreiecks (∼H₁) und durch den Abstand zwischen der Achse des Treibrads 13 und der unteren Kante der Halteplatte 9 bestimmt ist. Es hat sich gezeigt, dass beim nachträglichen Einbau der dargestellten Fadenverlegung 1 in eine dafür ursprünglich nicht vorgesehene Maschine die Bauhöhe H₂ oftmals zu gross ist, und dass die Fadenverlegung 1 wesentlich universeller verwendet werden könnte, wenn eine massive Reduktion der Bauhöhe möglich wäre.

Fig. 2 zeigt eine Ansicht eines Ausführungsbeispiels einer Fadenverlegung 1' deren Bauhöhe nur etwa 20% der Bauhöhe der Fadenverlegung 1 von Fig. 1 beträgt. Bei diesem Ausführungsbeispiel übernimmt eine der beiden Umlenkrollen, darstellungsgemäss die Umlenkrolle 10', die Funktion des Treibrades, so dass die vom Changierelement 8 aufgespannte Ebene nicht mehr die Form eines Dreiecks sondern die Form eines schmalen Bandes hat. Dementsprechend wird der Abstand H₁ gleich null. Der Abstand H₂ ist ebenfalls deutlich reduziert, weil zusätzlich zum Wegfall von H₁ auch die Spannplatte 14 (Fig. 1) und deren Lagerung weggefallen sind.

Der Servomotor 12 ist hinter der Umlenkrolle 10' angeordnet und die mit dem Bezugszeichen 15 bezeichnete Halteplatte weist eine entsprechend kleinere Höhe oder Breite auf als die Halteplatte 9 der Fadenverlegung 1 von Fig. 1. Die Bauhöhe der Fadenverlegung 1' ist im wesentlichen durch den Durchmesser der Umlenkrollen 10', 11' bestimmt und wird dadurch auf einen Bruchteil der Bauhöhe der Fadenverlegung 1 (Fig. 1) reduziert. Das führt auch zu einer entsprechenden Material- und Kostenreduktion.

Wie Fig. 2 weiter zu entnehmen ist, ist die andere Umlenkrolle 11' als Vorspannorgan ausgebildet, was eine weitere Vereinfachung und Kostenreduktion ergibt. In Fig. 2 ist angedeutet, dass die Umlenkrolle 11' in einer Linearführung gegen die Kraft einer die Umlenkrolle 11' nach aussen drückenden Feder 16 gelagert ist.

Fig. 3 zeigt eine Ansicht der Fadenverlegung 1' von Fig. 2 von links gesehen, wobei der Servomotor 12 (Fig. 2) nicht eingezeichnet ist. Der zu verlegende Faden ist mit F bezeichnet, der Fadenlauf geht von links nach rechts durch den Fadenführer 5 zur Spule 4 (Fig. 1). Der vorzugsweise durch eine Keramiköse gebildete Fadenführer 5 ist auf dem Fadenführergleiter 7 über einen Trägerarm 17 befestigt. Man erkennt, dass die Halteplatte 15 als Profilschiene mit zwei parallelen schienen- oder nutenartigen Führungen 18 und 19 ausgebildet ist. In der Führung 18, die sich über die gesamte Länge der Halteplatte 15 erstreckt, ist der Fadenführergleiter 7 hin und her verschiebbar geführt. Die Führung 19 dient zur Aufnahme von Lagermitteln 20 für die Rollen 10', 11'. Um eine einfache Verstellung des Hubs des Fadenführergleiters 7 und damit des Fadenführers 5 zu ermöglichen, sind die Lagermittel 20 in der Führung 19 in Hubrichtung verschieb- und fixierbar. Da die Hubverstellung nur über einen bestimmten Bereich erfolgen wird, braucht sich die Führung 19 nicht über die gesamte Länge der Halteplatte 15 sondern nur über einen bestimmten Bereich an deren linkem und rechtem Ende zu erstrecken.

Man sieht in Fig. 3 deutlich, dass der Fadenführergleiter 7 und die Rollen 10', 11' in verschiedenen, voneinander beabstandeten Ebenen angeordnet sind, wobei der Abstand zwischen den Ebenen so gewählt ist, dass die Rollen ausserhalb der Bewegungsbahn des Fadenführergleiters 7 liegen. Der Trägerarm 17 ragt vom Fadenführergleiter 7 in die Ebene der Rollen, 10', 11'. Das das Changierelement 8 bildende Antriebsseil erstreckt sich längs einer gemeinsamen geraden Linie von den Rollen 10', 11' zum Fadenführergleiter 7 und ist am Trägerarm 17 befestigt.

Wesentlich ist dass die Rollen 10' und 11' (Fig. 2) zusammen mit dem Fadenführergleiter 7 und dem Changierelement 8 auf der Halteplatte 15 fertig montiert werden, so dass die Fadenverlegung 1' als kompakte Baueinheit zur Verfügung steht, welche einfach und rasch auf der dafür vorgesehenen Maschine montiert werden kann.

Mit dem Bezugszeichen 21 ist in Fig. 3 eine Maschinenwand bezeichnet, an welcher die Fadenverlegung 1' montiert ist. Darstellungsgemäss ist an der Maschinenwand 21 eine abgewinkelte Trägerplatte 22 befestigt, an welche die Fadenverlegung 1' angeschraubt ist. Gegen die Maschine hin ist die Trägerplatte 22 durch eine Abdeckung 23 abgedeckt. Durch die dargestellte Anordnung ist die Fadenverlegung 1' nach vorne, gegen einen Betrachter hin, durch die Halteplatte 15 vollständig abgedeckt. Die Rollen 10', 11', das Changierelement 8 und der Fadenführergleiter 7 liegen unterhalb der Halteplatte 15, was nicht nur die Sicherheit erhöht sondern auch die Reinigung der Fadenverlegung 1', beispielsweise durch Druckluft von der Maschine her, wesentlich erleichtert.

Aus Fig. 4 ist ersichtlich, dass die Anordnung gemäss Fig. 3 zu einer Verkleinerung der Baulänge der Fadenverlegung 1' führt. Wenn der Fadenführergleiter 7 und die Rollen 10', 11' in einer gemeinsamen Ebene liegen, dann kann der Fadenführergleiter 7 nur bis unmittelbar an den Rand der Rollen bewegt werden, weil er sonst an die Rollen anstossen würde. Diese Position des Fadenführergleiters 7 ist in der Figur strichpunktiert eingezeichnet. Wenn hingegen die Rollen 10', 11' ausserhalb der Bewegungsbahn des Fadenführergleiters 7 liegen, dann kann der Fadenführergleiter 7 bis zu einem Punkt bewegt werden, an dem sich der Trägerarm 17 unmittelbar vor dem Rand der Rolle 10' befindet (mit vollen Linien eingezeichnete Position des Fadenführergleiters 7). Und da der Trägerarm 17 wesentlich schmäler ist als der Fadenführergleiter 7 verringert sich die Baulänge der Fadenverlegung 1' bei gleichem Changierhub um etwa zweimal den Radius der Rollen 10', 11' oder um einen Rollendurchmesser.

In Fig. 4 könnte der Fadenführer 7 noch etwas weiter nach links bewegt werden, weil er so dimensioniert und angeordnet ist, dass er oberhalb der die Rolle 10' tragenden Achse vorbeigleiten kann. Wenn das nicht der möglich wäre, würde sich immer noch eine Verringerung der Baulänge um einen Rollendurchmesser ergeben, weil der Abstand Rollenrand bis Rollenachse ebenfalls etwa einem Rollenradius entspricht.

## Patentansprüche

1. Fadenverlegung (1') für eine Vorrichtung zum Aufwickeln eines Fadens (F) auf eine Spule (4), mit einem auf einem Fadenführergleiter (7) befestigten Fadenführer (5), und mit einem am Fadenführergleiter angreifenden, flexiblen, motorisch antreibbaren Changierelement (8), welches über Rollen (10', 11') geführt ist und eine Changierbewegung in Längsrichtung der Spule (4) ausführt, wobei der Fadenführergleiter (7) und die das Changierelement (8) führenden Rollen (10, 11') in verschiedenen, voneinander beabstandeten Ebenen angeordnet sind und der Abstand zwischen den Ebenen so gewählt ist, dass die Rollen (10', 11') ausserhalb der Bewegungsbahn des Fadenführergleiters (7) liegen, **dadurch gekennzeichnet, dass** der Fadenführergleiter (7) auf einer Halteplatte (15) hin und her verschiebbar gelagert ist, und die genannten Rollen (10', 11') ebenfalls auf der Halteplatte (15) gelagert sind, und dass die Halteplatte (15) zwei parallele Führungen (18, 19) aufweist, von denen die eine (18) für die Führung des Fadenführergleiters (7) und die andere (19) für die Aufnahme von in Hubrichtung verschieb- und fixierbaren Lagermitteln (20) für die Rollen (10', 11') vorgesehen ist.

2. Fadenverlegung nach Anspruch 1, **dadurch gekennzeichnet, dass** der Fadenführer (5) auf dem Fadenführergleiter (7) über einen in die Ebene der Rollen (10', 11') ragenden Trägerarm (17) befestigt ist, und dass das Changierelement (8) an diesem Trägerarm (17) angreift.

3. Fadenverlegung nach Anspruch 2, **dadurch gekennzeichnet, dass** die beiden Trume des Changierelements (8) zwischen den Rollen (10', 11') und dem Trägerarm (17) längs einer gemeinsamen Geraden verlaufen.

4. Fadenverlegung nach einem der Ansprüche 1 bis 3, **dadurch gekennzeichnet, dass** der gegenseitige Abstand der Rollen (10', 11') und damit der Hub des Fadenführergleiters (7) verstellbar ist.

5. Fadenverlegung nach einem der Ansprüche 1 bis 4, **dadurch gekennzeichnet, dass** eine der Rollen (10') als Treibrad für den Antrieb des Changierelements (8) ausgebildet ist.

6. Fadenverlegung nach Anspruch 5, **dadurch gekennzeichnet, dass** der Fadenführergleiter (7), die Rollen (10', 11') und das Changierelement (8) mit der Halteplatte (15) zu einer Baueinheit montierbar sind.

7. Fadenverlegung nach Anspruch 6, **dadurch gekennzeichnet, dass** die vormontierte Fadenverlegung (1') so an der vorgesehenen Textilmaschine befestigbar ist, dass der Fadenführergleiter (7), die Rollen (10', 11') und das Changierelement (8) nach vorne durch die Halteplatte (15) abgedeckt und nach hinten gegen die Maschine hin zugänglich sind.

## Claims

1. Yarn lay (1') for an apparatus for winding a yarn (F) on to a spool (4), comprising a yarn guide (5) attached to a yarn-guide slider (7), and comprising a flexible, motor-driven traversing element (8) which engages with the yarn-guide slider, is guided via rollers (10', 11') and executes a traversing motion in the longitudinal direction of the spool (4), the yarn-guide slider (7) and the rollers (10', 12') which guide the traversing element (8) being disposed in different planes at a distance from one another, and the distance between the planes being selected so that the rollers (10', 11') are located outside the path of motion of the yarn-guide slider (7), **characterized in that** the yarn-guide slider (7) is supported on a retaining plate (15) so as to be displaceable to and fro, and the said rollers (10', 11') are likewise supported on the retaining plate (15), and the retaining plate (15) has two parallel guides (18, 19), of which the one (18) is provided for guiding the yarn-guide slider (7) and the other (19) is provided for receiving bearing means (20) for the rollers (10', 11'), which bearing means can be displaced and fixed in the direction of stroke.

2. Yarn lay according to claim 1, **characterized in that** the yarn guide (5) is attached to the yarn-guide slider (7) via a support arm (17) which projects into the plane of the rollers (10', 11'), and the traversing element (8) engages with this support arm (17).

3. Yarn lay according to claim 2, **characterized in that** the two side strands of the traversing element (8) run along a common straight line between the rollers (10', 11') and the support arm (17).

4. Yarn lay according to any one of claims 1 to 3, **characterized in that** the mutual spacing of the rollers (10', 11') and, consequently, the stroke of the yarn-guide slider (7), is adjustable.

5. Yarn lay according to any one of claims 1 to 4, **characterized in that** one of the rollers (10') is designed as a driving wheel for driving the traversing element (8).

6. Yarn lay according to claim 5, **characterized in that** the yarn-guide slider (7), the rollers (10', 11') and the traversing element (8) can be assembled with the retaining plate (15) to form one component.

7. Yarn lay according to claim 6, **characterized in that** the preassembled yarn lay (1') can be attached to the provided textile machine in such a way that the yarn-guide slider (7), the rollers (10', 11') and the traversing element (8) are covered at the front by the retaining plate (15) and are accessible at the rear, towards the machine.

## Revendications

1. Distributeur (1') de fil pour un dispositif d'enroulement d'un fil (F) sur une bobine (4) comportant un guide (5) de fil fixé à un coulisseau (7) de guide de fil, et comportant un élément (8) de va-et-vient flexible, pouvant être entraîné par un moteur et coopérant avec le coulisseau de guide de fil, élément (8) qui est guidé par des galets (10', 11') et effectue un mouvement de va-et-vient dans la direction longitudinale de la bobine (4), le coulisseau (7) de guide de fil et les galets (10', 11') guidant l'élément (8) de va-et-vient étant disposés dans des plans différents à distance l'un de l'autre, et la distance entre les plans étant choisie de sorte que les galets (10', 11') se trouvent à l'extérieur de la voie de déplacement du coulisseau (7) de guide de fil, **caractérisé en ce que** le coulisseau (7) de guide de fil est monté de manière à pouvoir être déplacé en va-et-vient sur une plaque (15) de support, et les galets (10', 11') mentionnés précédemment sont également montés sur la plaque (15) de support, et **en ce que** la plaque (15) de support comporte deux guides (18, 19) parallèles, dont l'un (18) est prévu pour le guidage du coulisseau (7) de guide de fil et l'autre (19) pour la réception de moyens (20) de palier pour les galets (10', 11'), pouvant être déplacés et immobilisés dans la direction de course.

2. Distributeur de fil suivant la revendication 1, **caractérisé en ce que** le guide (5) de fil est fixé sur le coulisseau (7) de guide de fil par un bras (17) porteur dépassant dans les plans des galets (10', 11'), et **en ce que** l'élément (8) de va-et-vient coopère avec ce bras (17) de support.

3. Distributeur de fil suivant la revendication 2, **caractérisé en ce que** les deux compartiments de l'élément (8) de va-et-vient s'étendent entre les galets (10', 11') et le bras (17) de support le long d'une droite commune.

4. Distributeur de fil suivant l'une des revendications 1 à 3, **caractérisé en ce que** la distance mutuelle entre les galets (10', 11') et par conséquent la course du coulisseau (7) du guide de fil peut être réglée.

5. Distributeur de fil suivant l'une des revendications 1 à 4, **caractérisé en ce que** l'un des galets (10') est réalisé sous la forme d'une roue motrice pour l'entraînement de l'élément (8) de va-et-vient.

6. Distributeur de fil suivant la revendication 5, **caractérisé en ce que** le coulisseau (7) de guide de fil, les galets (10', 11') et l'élément (8) de va-et-vient peuvent former une unité de construction avec la plaque (15) de support.

7. Distributeur de fil suivant la revendication 6, **caractérisé en ce que** le distributeur (1') de fil prémonté, peut être fixé à la machine textile prévue de sorte que le coulisseau (7) de guide de fil, les galets (10', 11') et l'élément (8) de va-et-vient sont recouverts vers l'avant par la plaque (15) de support et sont accessibles par l'arrière contre la machine.
